# FASCICULE DE BREVET EUROPEEN

(11) **EP 0 021 919 B1**
(45) Date de publication et mention de la délivrance du brevet: **14.03.1984**
(21) Numéro de dépôt: 80400802.7
(22) Date de dépôt: 05.06.1980
(51) Int. Cl.: C21B 7/10

(54) **Dispositif de fixation et d'étanchéité pour plaques de refroidissement d'un haut fourneau**
Vorrichtung zum Befestigen und Abdichten von Kühlplatten am Hochofen
Fixing and sealing device for the cooling plates of a blast furnace

(30) Priorité: 06.06.1979 FR 7915074
(43) Date de publication de la demande: 07.01.1981
(73) Titulaire: TECHNILOR, 57302 Hagondage (FR); USINOR, 75009 Paris (FR)
(72) Inventeur: Rollot, Pierre Henri, F-59240 Dunkerque (FR); Cordier, Jean Armand, F-59240 Dunkerque (FR); Briche, Raymons Louis, F-57100 Thionville (FR)
(74) Mandataire: Moncheny, Michel

## Description

La présente invention est relative à un dispositif propre à assurer, d'une part, la fixation et le maintien des plaques de refroidissement contre la paroi interne d'un blindage de haut fourneau, et d'autre part, l'étanchéité aux passages gazeux entre blindage et plaques de refroidissement à l'intérieur du haut fourneau et aux entrées et sorties des tubes de circulation du fluide de refroidissement vers l'extérieur du haut fourneau.

Contrairement aux dispositifs habituellement utilisés qui prévoient des boulons de fixation traversant le blindage par des orifices ménagés à cet effet pour maintenir les plaques de refroidissement contre le blindage, le présent dispositif permet le maintien des plaques contre la paroi interne d'un haut fourneau sans ces moyens spécifiques d'accrochage.

On évite ainsi:
- la création d'un nombre important de trous dans le blindage, les ouvertures pratiquées dans ce dernier, si minimes soient-elles, étant toujours préjudiciables à sa bonne résistance mécanique et souvent source d'amorce de fissuration;
- d'avoir à résoudre le problème d'étanchéité aux passages gazeux au droit des orifices réservés pour le passage des boulons de fixation des plaques de refroidissement.

Le présent dispositif est composé d'éléments, coupelles et rondelles, soudés d'une part, sur le blindage du haut-fourneau, d'autre part, sur le fourreau protégeant les tubes d'entrée et de sortie d'eau des plaques de refroidissement, les coupelles étant placées en parties hautes des plaques alors que les rondelles sont placées en parties basses.

Les gaz, vapeurs alcalines, carbone, formés lors de l'élaboration de la fonte dans l'enceinte du haut fourneau arrivent à traverser le garnissage réfractaire au travers des joints, fissures ou espaces régnant entre les plaques de refroidissement et peuvent cheminer le long du blindage à l'intérieur du haut fourneau, ou encore s'échapper à l'extérieur du haut-fourneau: soit par les orifices réservés dans le blindage pour le passage des tubes d'entrée et de sortie d'eau des plaques de refroidissement, soit par l'espace annulaire formé par les tubes d'entrée et sortie d'eau et les fourreaux protecteurs tubulaires.

Les gaz, principalement CO et C0₂ sont une gêne et un danger grave pour le personnel s'ils s'échappent du haut fourneau.

Le passage de gaz chauds entre le blindage et les plaques de refroidissement est un élément perturbateur du bon fonctionnement desdites plaques dont une des fonctions est d'empêcher les tôles constituant le blindage de subir des élévations anormales de température, préjudiciables à leur résistance mécanique.

Le passage de gaz chauds entre le blindage et les plaques de refroidissement est source de formation des dépôts, principalement de carbone, qui exercent peu à peu des efforts importants sur les plaques de refroidissement en ayant tendance à repousser ces dernières vers l'intérieur du haut fourneau, le mécanisme de dépôt de carbone par passage de gaz de haut fourneau le long d'une paroi froide étant un phénomène connu.

Le dispositif selon la présente invention permet d'éviter ces inconvénients en empêchant les gaz de cheminer le long de la paroi intérieure du blindage et de ce fait en éliminant la possibilité de formation de dépôts de carbone.

Ceci est réalisé par interposition entre les plaques de refroidissement et la paroi intérieure du blindage d'éléments préformés souples propres à assurer, d'une part, l'étanchéité aux passages gazeux, d'autre part, une liaison blindage plaques ayant suffisamment d'élasticité pour absorber dans toute condition de marche du haut fourneau les déformations que subissent les plaques par effet de dilatation.

Les coupelles et rondelles de fixation sont en acier soudable d'épaisseur et formes telles que les coupelles puissent subir de légères déformations et les rondelles puissent servir de point fixe.

Leurs dimensions sont le résultat de calculs de résistance à la pression pouvant régner à l'intérieur du haut fourneau, ainsi que de limites géométriques provenant des dimensions des plaques de refroidissement et également de la distance retenue entre les entrées ou sorties des tubes de circulation d'eau.

Les rondelles sont soigneusement découpées dans un acier soudable et le cordon de soudure les reliant au blindage est déterminé par un nombre de passes de soudage tel qu'il y ait une jonction résistante et parfaitement étanche.

Les coupelles sont embouties dans des tôles d'acier de faible épaisseur mais à bonne limite élastique pour leur conférer une fois soudées la meilleure flexibilité possible. Les cordons de soudure de liaison au blindage sont appropriés à la réalisation d'une jonction résistante et parfaitement étanche.

Simultanément ces rondelles et coupelles maintiennent avec efficacité et pression suffisantes les plaques de refroidissement contre le blindage tout en empêchant les gaz régnant dans l'enceinte du haut fourneau de s'échapper vers l'extérieur. Elles assurent donc un rôle de fixation, un rôle d'étanchéité et un rôle de mise en compression des joints d'étanchéité placés entre blindage et plaques de refroidissement.

L'opération de mise en compression des joints d'étanchéité et de fixation des plaques de refroidissement est réalisée à l'aide de matériels et moyens particuliers adaptés à l'obtention des efforts de compression désirés.

Afin de parfaire le système de fixation, il est d'une part mis en place des produits de bourrage dans les espaces créés entre les différentes plaques de refroidissement ainsi que dans l'espace formé entre la paroi interne du blindage et la face froide des plaques de refroidissement et, d'autre part, installé des joints souples décrits en détail ci-après dont le rôle est d'absorber les mouvements des plaques de refroidissement sous l'effet de leur déformation par dilatation et d'assurer une étanchéité aux passages gazeux le long de la paroi interne du blindage.

Le dispositif d'étanchéité objet de l'invention comporte une série de joints préformés souples de forme permettant l'emboîtement sur des bossages d'appui prévus sur les plaques de refroidissement.

Ils sont obtenus par moulage sur empreinte à partir d'élastomère de silicone ou produit plastique similaire, ayant une possibilité d'allongement importante, résistant à une température avoisinant 300°C et dont la masse est rendue plus élastique par un procédé mis en oeuvre lors de la mise en forme du joint.

A la partie basse des plaques de refroidissement sont collés des joints de forme rectangulaire et d'épaisseur convenable fonction de la conception des plaques, de telle sorte qu'une fois ces dernières montées à l'intérieur du haut fourneau, ils constituent une ceinture continue d'étanchéité en contact avec le blindage et avec la face froide des plaques de refroidissement.

Suivant le nombre de couronnes de plaques mises en place dans un haut fourneau il s'en suit le même nombre de ceintures d'étanchéité empêchant les passages gazeux le long de la paroi interne du haut fourneau, le dispositif pouvant convenir depuis la zone des étalages jusqu'au haut de cuve.

Par ailleurs, à la partie haute des plaques de refroidissement chaque fourreau protégeant le tube de sortie d'eau est équipé d'un joint circulaire plat assurant la fonction d'appui élastique des plaques de refroidissement contre le blindage et de chicanage à un éventuel écoulement gazeux vers l'extérieur du haut fourneau.

Ces joints sont également préformés à partir d'élastomère de silicone ou produit plastique similaire et possédant de ce fait les mêmes propriétés que les joints rectangualires décrits précédemment.

Le dispositif d'étanchéité est complété au niveau de l'extrémité extérieure des fourreaux extérieure au blindage par la mise en place de joints d'étanchéité en forme d'anneaux obtenus par formage d'élastomère de silicone ou produit plastique similaire. Ces anneaux sont logés dans l'espace annulaire formé par les tubes d'entrée et sortie d'eau et par les fourneaux protecteuers, ces joints sont bloqués en position par une rondelle métallique rendue solidaire des tubes de circulation d'eau par points de soudure.

Ces joints en anneaux sont maintenus par un collier de serrage ou fixation analogue qui assure leur maintien par cerclage ainsi qu'une mise en compression entre la rondelle métallique et un bourrage d'élastomère de silicone ou produit plastique similaire injecté au montage entre tube de circulation d'eau et fourreaux protecteurs, après mise en place d'une tresse d'amiante.

D'autres caractéristiques et avantages de la présente invention seront mieux compris à la lecture de la description qui va suivre faite en référence aux dessins annexés sur lesquels:
la Fig. 1 est une vue partielle en coupe en élévation de deux plaques adjacentes munies de joints circulaires à la partie haute et de joints rectangualires à la partie basse. Dans la vue représentée, la partie haute d'une plaque correspond à la partie inférieure du dessin alors que la partie basse de la plaque correspond à la partie supérieure du dessin;
la Fig. 2 est une coupe horizontale de la partie basse d'une plaque de refroidissement montrant la position du joint rectangulaire;
la Fig. 3 est une coupe en élévation à plus grande échelle de la Fig. 1 montrant plus spécialement les joints entre tubes de circulation d'eau et fourreaux;
les Fig.4, 5, 6 sont des vues du joint rectangulaire préformé, plan et coupes;
la Fig. 7 est une vue de dessus de la disposition des joints rectangualires qui forment une ceinture continue par couronne de plaques de refroidissement.

Tel qu'il est représenté sur le dessin le dispositif comporte:
- En partie basse des plaques de refroidissement: un joint 1 rectangulaire préformé pourvu d'orifices de passage pour chaque fourreau protecteur tubulaire 4 d'entrée des tubes internes 9 de circulation d'eau. Ce joint 1 est mis en contrainte de compression lors de la mise en place et fixation des plaques de refroidissement 3 de façon à obtenir un appui franc sur la paroi intérieure du blindage 2 et sur les plaques de refroidissement 3. La fixation du joint par collage à l'aide d'élastomère de silicone ou produit plastique similaire, est préconisée sur les deux faces d'appui mais on peut réaliser un bon maintien du joint en ne collant que la face du joint emboîtant la face froide de la plaque de refroidissement 3. Pour améliorer l'élasticité du joint 1, ce dernier comporte, noyés dans sa masse, des corps creux 16 comme représenté à la Fig. 3. Chaque joint rectangulaire 1 comporte à sa partie inférieure un talon 18 engagé et serré contre la plaque sur laquelle il est monté et la partie supérieure de la plaque située immédiatement au-dessous.
- En partie haute des plaques de refroidissement un joint 5 circulaire plat préformé, obtenu également à partir d'élastomère de silicone ou produit plastique similaire, est placé à chaque sortie de fourreau protecteur 4 entre la paroi intérieure du blindage 2 et la plaque de refroidissement 3. Ce joint 5 est mis en contrainte de compression lors du montage des plaques de refroidissement 3 et de préférence collé sur les deux faces d'appui.

Le dispositif d'étanchéité aux passages gazeux entre le fourreau protecteur 4 et le tube 9 où circule l'eau s'applique aussi bien aux tubes d'entrée d'eau de circulation à la partie basse des plaques de refroidissement 3 qu'aux tubes de sortie d'eau placés à la partie haute des plaques de refroidissement.

Il est constitué d'une double tresse d'amiante 7 destinée à bloquer une masse souple injectée 8 d'élastomère de silicone ou produit plastique similaire, placée entre le tube 9 de circulation d'eau et le fourreau protecteur 4. Cet ensemble est maintenu par un joint en forme d'anneau 10 préformé, obtenu avec le produit decrit ci-dessus et placé entre la masse injectée 8 et une butée fixe sous forme d'une rondelle métallique 11 rendue solidaire par points de soudure du tube 9.

Le joint souple ou anneau 10 est maintenu en compression par un collier de serrage 12 ou fixation analogue.

Pour assurer la fixation des plaques de refroidissement une rondelle 6 est à la fois soudée extérieurement sur le blindage 2 et sur le fourreau protecteur tubulaire 4. Cette rondelle 6 constitue le point fixe au niveau bas des plaques de refroidissement.

Une coupelle 13 est également à la fois soudée extérieurement sur le blindage 2 et sur le fourreau protecteur tubulaire 4. Cette coupelle 13 constitue le point mobile au niveau hat des plaques de refroidissement.

Indépendamment de leur rôle de fixation des plaques de refroidissement 3 et de mise en compression des joints d'étanchéité 1 et 5, les rondelles 6 et coupelles 13 assurent une étanchéité parfaite à l'écoulement éventuel des gaz de haut fourneau qui pourraient s'échapper par les trous réservés dans le blindage pour le passage des fourreaux protecteurs 4.

En complément au présent dispositif et pour donner un nécessaire aspect monolithique à l'ensemble plaques de refroidissement 3 et blindage 2, des produits spéciaux de bourrage 14 et 15 sont mis en place au fur et à mesure du montage des plaques de refroidissement.

Ces produits ont des qualités de souplesse, résistance aux gaz chauds et agressifs qui règnent dans l'enceinte du haut fourneau. Ils ont de plus des qualités de conductibilité thermique et d'adhérence aux masses métalliques 3 et 2 avec lesquelles ils sont en contact.

Le produit de bourrage 14 placé entre la paroi interne du blindage 2 et la plaque de refroidissement 3 est un béton réfractaire souple à base de magnésie, résistant à CO qui est injecté lors du montage des plaques. Un tel passage est disponible sous le nom de Plasmag auprès de la Société Pasek France.

Le produit de bourrage 15 placé dans les interstices séparant deux plaques de refroidissement 3 adjacentes est un mastic fibreux étanche de fibres réfractaires dans un liant céramique résistant à 1200°C environ. Un tel produit est disponible auprès de la Société SEPR.

Sur la Fig. 1 on a désigné par la référence générale 17 le revêtement de briques réfractaires qui est lié aux faces internes des plaques de refroidissement par des techniques connues de préparation de ce type de revêtement réfractaire d protection du blindage.

Sur les Fig. 4, 5 et 6 est représenté le joint 1 en plan et coupes alors que sur la Fig. 7 est représenté un joint 1 constituant l'un des éléments d'une ceinture d'étanchéité placée sur la circonférence 19 de la paroi interne d'un haut fourneau.

## Revendications

1. Dispositif de fixation et d'étanchéité de plaques de refroidissement (3) disposées en couronnes superposées sur la face interne du blindage (2) d'un haut foruneau, ces plaques de refroidissement comportant chacune des tubes (9) internes de circulation du fluide de refroidissement débouchant respectivement en haut et en bas de ces dernières à l'intérieur d'un fourreau protecteur (4), les tubes étant prolongés d'une longueur telle qu'ils traversent le blindage dans des passages ménagés à cet effet, caractérisé en ce qu'au niveau de la partie basse des plaques, le fourreau (4) est prolongé à l'extérieur du blindage auquel il est lié extérieurement par une rondelle (6) soudée à la fois sur le fourreau (4) et le blindage (2), cet assemblage constituant à la fois un moyen pour fixer la plaque sur le blindage et maintenir en compression entre les plaques et la face interne du blindage, une ceinture continue d'étanchéité constituée par la juxtaposition de joints préformés (1) de forme générale rectangualire épousant chacun la forme de la partie basse d'une plaque et perforés au droit de chauqe fourreau, et en ce qu'au niveau de la partie haute des plaques, le fourreau (4) est également prolongé à l'extérieur du blindage auquel il est lié extérieurement par une coupelle (13) soudée à la fois sur le fourreau et le blindage, cet assemblage constituant à la fois un moyen pour fixer la plaque sur le blindage et maintenir en compression entre les plaques et la face interne du blindage, des joints plats (5) circulaires entourant chacun un fourreau.

2. Dispositif suivant la revendication 1, caractérisé en ce que chaque joint rectangulaire comporte à sa partie inférieure un talon (18) engagé et serré entre la plaque sur laquelle il est monté et la partie supérieure de la plaque située immédiatement au-dessous.

3. Dispositif selon l'une quelconque des revendications précédentes, caractérisé en ce que les joints sont réalisés par moulage d'un élastomère de silicone.

4. Dispositif selon l'une quelconque des revendications précédentes, caractérisé en ce que les joints rectangulaires comportent des corps creux (16) noyés dans la masse lors du moulage.

5. Dispositif suivant l'une quelconque des revendications précédentes, caractérisé en ce qu'il comporte en outre, au niveau de l'extrémité de chaque fourreau (4), extérieure au blindage, une matière souple (8) injectée entre le tube (9) et son fourreau (4), après mise en place d'une tresse d'amiante (7), et un joint annulaire (10) entourant le tube (9) et comprimé entre la section terminale du fourreau et une butée fixe (11) solidaire du tube (9).

6. Dispositif selon l'une quelconque des revendications précédentes, caractérisé en ce que des produits de bourrage (14 et 15) sont mis en place respectivement entre la paroi interne du blindage (2) et les plaques de refroidissement (3), et dans les interstices séparant deux plaques de refroidissement adjacentes.

7. Dispositif selon la revendication 6, caractérisé en ce que les produits de bourrage (14) placés entre la paroi interne du blindage (21) et les plaques de refroidissement (3), sont constitués d'un béton réfractaire souple à base de magnésie, résistant à CO.

8. Dispositif selon la revendication 7, caractérisé en ce que les produits de bourrage (15) placés dans les interstices séparant deux plaques de refroidissement adjacentes sont constitués d'un mastic fibreux étanche de fibres réfractaires dans un liant céramique.

## Patentansprüche

1. Vorrichtung zum Befestigen und Abdichten von ringförmig angeordneten auf der Innenseite des Hochofenpanzers (2) gestapelten Kühlungsplatten (3), welche zum Kühlmediumumlauf jeweils interne Rohrleitungen (9) aufweisen, die jeweils oben bzw. unten an diesen Platten innen in eine Schutzhülse (4) münden, wobei die Rohrleitungen derart verlängert werden, daß sie den Panzer in zweckmäßig vorgesehenen Durchführungen durchqueren, dadurch gekennzeichnet, daß in der Höhe des Plattenunterteils die Schutzhülse (4) nach außen aus dem Panzer verlängert ist, mit dem diese außenseitig über einen sowohl an die Hülse (4) als auch an den Panzer (2) geschweißten Ring (6) verbunden ist, wobei diese Verbindung gleichzeitig als Mittel zur Plattenbefestigung auf dem Panzer und zur Druckhaltung eines durchgehenden Abdichtungsringes zwischen den Platten und der Panzerunterseite dient, bestehend aus nebeneinander angeordneten, allgemein rechteckig ausgebildeten vorgeformten Dichtungen (1), die sich jeweils an das Plattenunterteil anpassen und rechtwinklig zu der Hülse durchgebohrt sind, und daß in der Höhe des Plattenoberₜeils die Hülse (4) ebenfalls nach außen aus dem Panzer verlängert ist, mit dem sie außenseitig über eine an die Hülse und an den Panzer gleichzeitig geschweißte Schale (13) verbunden ist, wobei diese Verbindung gleichzeitig als Mittel zur Plattenbefestigung auf dem Panzer und zur Druckhaltung von kreisförmigen, jeweils eine Hülse umgebenden Flachdichtungen (5) zwischen den Platten und der Panzerinnenseite dient.

2. Vorrichtung nach Anspruch 1, dadurch gekennzeichnet, daß jede rechteckige Dichtung an ihrem Unterteil einen Ansatz (18) aufweist, welcher zwischen der diese Dichtung aufnehmende Platte und dem Oberteil der unmittelbar darunterliegenden Platte eingeführt und eingeklemmt ist.

3. Vorrichtung nach einem der vorhergehenden Ansprüche, dadurch gekennzeichnet, daß die Dichtungen aus einem Silikonelastomer durch Preßformen hergestellt werden.

4. Vorrichtung nach einem der vorhergehenden Ansprüche, dadurch gekennzeichnet, daß die rechteckigen Dichtungen beim Preßformen in die Masse eingelassene Hohlkörper (16) aufweisen.

5. Vorrichtung nach einem der vorhergehenden Ansprüche, dadurch gekennzeichnet, daß sie weiterhin außen am Panzer beim Ende der jeweiligen Hülse (4) eine weiche Masse (8) umfaßt, die nach Anordnung einer Asbestkordel (7) zwischen die Rohrleitung (9) und deren Hülse (4) eingespritzt wird, sowie eine die Rohrleitung (9) umgebende und zwischen dem Hülsenendabschnitt und einem mit der Rohrleitung (9) verbundenen feststehenden Anschlag (11) zusammengedrückte kreisförmige Dichtung (10).

6. Vorrichtung nach einem der vorhergehenden Ansprüche, dadurch gekennzeichnet, daß zwischen der Innenwand des Panzers (2) und den Kühlungsplatten (3) sowie in den Lücken zwischen zwei angrenzenden Kühlungsplatten jeweils Füllstoffe (14 und 15) angeordnet werden.

7. Vorrichtung nach Anspruch 6, dadurch gekennzeichnet, daß die zwischen der Innenwand des Panzers (2) und den Kühlungsplatten (3) angeordneten Füllstoffe (14) aus einem CO-beständigen Magnesiumoxid enthaltenden Feuerfestbeton bestehen.

8. Vorrichtung nach Anspruch 7, dadurch gekennzeichnet, daß die in den Lücken zwischen zwei angrenzenden Kühlungsplatten angeordneten Füllstoffe (15) aus einem faserartigen, in einem Keramikbindemittel feuerfeste Fasern enthaltenden Isolierkitt bestehen.

## Claims

1. A device for fixing and leakproofing cooling plates (3) arranged in superposed rings on the internal face of the armour (2) of a blast furnace, each of these cooling plates comprising internal pipes (9) for circulating the cooling fluid emerging respectively at the top and bottom of the latter inside a protective sleeve (4), the pipes being extended by a length such that they pass through the armour in passages provided for this purpose, characterised in that in the region of the low portion of the plates, the sleeve (4) is extended outside the armour to which it is connected externally by a washer (6) welded both to the sleeve (4) and the armour (2), this assembly forming at the same time a means of fixing the plate to the armour and maintaining in compression, between the plates and the inner face of the armour, a continuous leakproofing belt formed by the juxtaposition of preformed joints (1) of a general rectangular shape, each matching the shape of the low portion of a plate and perforated opposite each sleeve, and in that, in the region of the high portion of the plates, the sleeve (4) is also extended outside the armour to which it is connected externally by a cup (13) welded both to the sleeve and the armour, this assembly forming at the same time a means of fixing the plate to the armour and maintaining in compression, between the plates and the inner face of the armour, flat circular joints (5) each surrounding a sleeve.

2. A device according to Claim 1, characterised in that each rectangular joint comprises in its lower part a heel (18) which is engaged and compressed between the plate on which it is mounted and the upper part of the plate which is placed immediately below.

3. A device according to either of the preceding claims, characterised in that the joints are produced by moulding a silicone elastomer.

4. A device according to any one of the preceding claims, characterised in that the rectangular joints comprise hollow bodies (16) immersed in the material before the moulding.

5. A device according to any one of the preceding claims, characterised in that it comprises in addition, in the region of the end of each sleeve (4) outside the armour, a flexible material (8) injected between the pipe (9) and its sleeve (4) after fitting an asbestos cord (7), and an annular joint (10) surrounding the pipe (9) and compressed between the end section of the sleeve and a fixed end-stop (11) attached integrally to the pipe (9).

6. A device according to any one of the preceding claims, characterised in that packing materials (14 and 15) are fitted respectively between the inner wall of the armour (2) and the cooling plates (3) and in the interstices separating two adjacent cooling plates.

7. A device according to Claim 6, characterised in that the packing materials (14) placed between the inner wall of the armour (21) and the cooling plates (3) consist of a flexible refractory concrete based on magnesia and resistant to CO.

8. A device according to Claim 7, characterised in that the packing materials (15) placed in the interstices separating two adjacent cooling plates consist of a leakproof fibrous mastic of refractory fibres in a ceramic binder.
